# EUROPÄISCHE PATENTSCHRIFT

(11) **EP 2 264 266 B1**
(45) Veröffentlichungstag und Bekanntmachung des Hinweises auf die Patenterteilung: **11.12.2013**
(21) Anmeldenummer: 10159596.5
(22) Anmeldetag: 12.04.2010
(51) Int. Cl.: E05B 63/16, E05B 59/00

(54) **Einsteckschloss**
Mortise lock
Serrure encastrée

(30) Priorität: 15.06.2009 DE 202009008428 U
(43) Veröffentlichungstag der Anmeldung: 22.12.2010
(73) Patentinhaber: BKS GmbH, 42549 Velbert (DE)
(72) Erfinder: Grothe, Udo, 42549 Velbert (DE); Kern, Alexander, 42549 Velbert (DE); Paunovic, Predrag, 42549 Velbert (DE)
(74) Vertreter: Dreiss

(56) Entgegenhaltungen:
- EP-A2- 0 795 665
- EP-A2- 2 327 850
- DE-U1- 20 300 394
- US-A1- 2003 127 864

## Beschreibung

Die Erfindung betrifft ein Einsteckschloss mit einem Schlossgehäuse, einer außen liegenden Außennuss für einen Außendrücker einer innen liegenden Innennuss für einen Innendrücker und einem zwischen der Außennuss und der Innennuss liegenden Nussmittenteil, welches je nach Stellung eines vom Schließbart eines zugehörigen Schließzylinders oder eines Riegels beaufschlagten Schalthebels und eines vom Schalthebel beaufschlagten Kupplungselements mit dem Außendrücker ein- bzw. ausgekuppelt ist, wobei der Schalthebel eine in Richtung der Drückerachse verlagerbare Kontaktfläche aufweist, welche zwischen einer Einkuppelstellung und einer Auskuppelstellung des Schalthebels einen dem Nussmittenteil benachbarten Bereich überfährt, und dass in diesem Bereich ein bezüglich des Schalthebels verlagerbares Kupplungselement sitzt, das im Wesentlichen radial über das Nussmittenteil hinaus in den Drehbereich eines Mitnehmers der Außennuss hineinragt, wobei die Kontaktfläche des Schalthebels eine zur Drückerachse im wesentlichen konzentrische Kontur aufweist, auf welcher bei eingekuppelter Stellung des Schalthebels das Kupplungselement bei jedem Drehwinkel des Nussmittenteils mit der Außennuss im Eingriff bleibend gleitet.

Bei heutigen Schlössern für Fluchttüren, die auf der Außenseite einen Drücker aufweisen, wird die Außennuss und somit auch der entsprechende Drücker beim Vorschließen des Riegels mittels eines Schließzylinders vom Schlossmechanismus abgekoppelt (DE-U-203 00 394). Das bedeutet, dass der Drücker zwar betätigt, aber die Schlossfalle nicht eingezogen werden kann. Die Tür kann bei ausgefahrenem Riegel von der Innenseite jederzeit über den Drücker und ohne Schlüsselbenutzung geöffnet werden.

Wird der Drücker während des Schließvorgangs (Schlüsseldrehung) betätigt, dann wird die Nuss des Schlosses verdreht und somit kann der Schalthebel das Kupplungsstück nicht in die vorgesehene Kupplungsstückaufnahme der Schlossnuss befördern. Die Folge hiervon ist ein in der betätigten Drückerstellung, eingekeilter Drücker bzw. eine eingekeilte Schlossnuss. Wird der Drücker nun manuell mit Kraftaufwand in seine Ausgangsstellung zurückbewegt, kann der Kupplungsmechanismus beschädigt werden.

Der Erfindung liegt die Aufgabe zugrunde, ein Einsteckschloss bereit zu stellen, welches eine höhere Sicherheit gegen unsachgemäße Benutzung bietet.

Diese Aufgabe wird mit einem Einsteckschloss der eingangs genannten Art dadurch gelöst, dass der Schalthebel einen ersten, nussnahen Hebelteil und einen zweiten, nussfernen Hebelteil aufweist und dass zwischen den beiden Hebelteilen eine Druckfeder angeordnet ist.

Das erfindungsgemäße Einsteckschloss besitzt den wesentlichen Vorteil, dass aufgrund des zwei- oder mehrgeteilten Schalthebels eine von der Nuss aufgezwungene Verschiebung nicht bis ans andere Ende des Schalthebels übertragen wird. Eine Fehlstellung des Schalthebels kann also keine Blockade von Getriebeteilen verursachen. Außerdem kann der Schalthebel keine Schaden verursachende Kräfte auf das Getriebe ausüben.

Das erfindungsgemäße Einsteckschloss vermeidet die oben genannte Situation durch den geteilten Schalthebel, welcher während des Vorschließens des Riegels bei gleichzeitiger Drückerbetätigung flexibel auf die Kräfte, die durch den Schließbart oder den Riegel aufgebracht werden, reagiert und nach der Fehlbedienung eine definierte Position der Schlossmechanik garantiert.

Erfindungsgemäß ist zwischen den beiden Hebelteilen eine Druckfeder angeordnet. Hierdurch wird erreicht, dass die beiden Hebelteile im unbelasteten Zustand eine definierte Lage einnehmen. Vorteilhaft können die beiden Hebelteile Zugkräfte direkt übertragen. Bei Druckkräften werden die Hebelteile gegeneinander verschoben. Ab einem bestimmten Verschiebeweg eines Hebelteils, werden auch die Druckkräfte vollständig übertragen.

Bei einer Weiterbildung der Erfindung ist vorgesehen, dass die beiden Hebelteile gegeneinander verschieblich gelagert sind. Auf diese Weise kann die ungewollte Verlagerung der einen Seite des Schalthebels problemlos von einer Verlagerung des gegenüberliegenden Endes abgekoppelt werden. Fehlstellungen des nussfernen Endes des Schalthebels sind nicht mehr möglich.

Um zu erreichen, dass im unbelasteten Zustand die Hebelteile eine definierte Stellung einnehmen, drängt bei einer Variante der Erfindung die Druckfeder die beiden Hebelteile auseinander. Dabei nimmt der Schalthebel seine maximale Länge ein. Bei einer anderen Variante der Erfindung drängt die Druckfeder die beiden Hebelteile zueinander, so dass der Schalthebel seine minimale Länge einnimmt.

Bei einem besonders bevorzugen Ausführungsbeispiel ist vorgesehen, dass die beiden Hebelteile an den Längsseitenflächen ihrer einander zugewandten Enden C-förmige Ausnehmungen aufweisen. Dabei sind die Öffnungen der C-förmigen Ausnehmungen einander zugewandt und die C-förmigen Ausnehmungen liegen in Verschieberichtung des Schalthebels versetzt zueinander. In dieser Lage greifen die Öffnungen der C-förmigen Ausnehmungen ineinander. Diese Ausgestaltung erlaubt einen von der Größe der C-förmigen Ausnehmungen bestimmten Leerlauf in der Verschiebebewegung des Schalthebels.

Eine definierte Lage wird dadurch erreicht, dass die C-förmigen Ausnehmungen jeweils einen Aufnahmezapfen aufweisen und die Aufnahmezapfen koaxial ausgerichtet und aufeinander zu gerichtet sind und Aufnahmelager für die zwischen den beiden Hebelteilen angeordnete Druckfeder bilden.

Weitere Vorteile, Merkmale und Einzelheiten der Erfindung ergeben sich aus den Unteransprüchen sowie der nachfolgenden Beschreibung, in der unter Bezugnahme auf die Zeichnung zwei besonders bevorzugte Ausführungsbeispiele im Einzelnen beschrieben sind. Dabei können die in der Zeichnung dargestellten sowie in den Ansprüchen und in der Beschreibung erwähnten Merkmale jeweils einzeln für sich oder in beliebiger Kombination erfindungswesentlich sein.

In der Zeichnung zeigen:
- Figur 1A: eine Draufsicht auf das erfindungsgemäße Schloss bei abgenommenem Deckel und vorgeschlossenem Riegel gemäß einem ersten Ausführungsbeispiel;
- Figur 1B: Draufsicht auf das erfindungsgemäße Schloss bei abgenommenem Deckel und vorgeschlossenem Riegel gemäß einem zweiten Ausführungsbeispiel;
- Figur 2A: eine vergrößerte Wiedergabe der Drückernuss mit Schalthebel in der Stellung gemäß Figur 1A;
- Figur 2B: eine vergrößerte Wiedergabe der Drückernuss mit Schalthebel in der Stellung gemäß Figur 1B;
- Figur 3A: eine Draufsicht auf das erfindungsgemäße Schloss bei abgenommenem Deckel und zurückgeschlossenem Riegel gemäß Figur 1A;
- Figur 3B: eine Draufsicht auf das erfindungsgemäße Schloss bei abgenommenem Deckel und zurückgeschlossenem Riegel gemäß Figur 1B;
- Figur 4A: eine vergrößerte Wiedergabe der Drückernuss mit Schalthebel in der Stellung gemäß Figur 3A;
- Figur 4B: eine vergrößerte Wiedergabe der Drückernuss mit Schalthebel in der Stellung gemäß Figur 3B;
- Figur 5A: eine Draufsicht auf das erfindungsgemäße Schloss bei abgenommenem Deckel, zurückgeschlossenem Riegel und gedrücktem Außendrücker gemäß Figur 1A; und
- Figur 5B: eine Draufsicht auf das erfindungsgemäße Schloss bei abgenommenem Deckel, zurückgeschlossenem Riegel und gedrücktem Außendrücker gemäß Figur 1B;
- Figur 6A: eine vergrößerte Wiedergabe der Drückernuss mit Schalthebel in der Stellung gemäß Figur 5A;
- Figur 6B: eine vergrößerte Wiedergabe der Drückernuss mit Schalthebel in der Stellung gemäß Figur 5B;
- Figur 7: eine vergrößerte Wiedergabe des Bereichs VII mit oberem Hebelteil gemäß Figur 2B;
- Figur 8: einen Schnitt VIII - VIII gemäß Figur 7 durch das obere Hebelteil;
- Figur 9: einen Schnitt IX - IX gemäß Figur 7 durch das obere Hebelteil;
- Figur 10: eine vergrößerte Wiedergabe des Bereichs X mit oberem Hebelteil gemäß Figur 4B;
- Figur 11: einen Schnitt XI - XI gemäß Figur 10 durch das obere Hebelteil;
- Figur 12: einen Schnitt XII - XII gemäß Figur 10 durch das obere Hebelteil;
- Figur 13: eine vergrößerte Wiedergabe des Bereichs XIII mit oberem Hebelteil gemäß Figur 6B;
- Figur 14: einen Schnitt XIV - XIV gemäß Figur 13 durch das obere Hebelteil; und
- Figur 15: einen Schnitt XV - XV gemäß Figur 13 durch das obere Hebelteil.

Die Figuren 1A, 3A und 5A zeigen ein Einsteckschloss 10 mit einem Stulp 12, einer Falle 14 und einem Riegel 16, der in der Ansicht der Figur 1A aus dem Schlosskasten 18 vorgeschlossen ist. Die Drückerachse 20 wird von einer zweigeteilten Drückernuss 22 gebildet, so dass mittels eines (nicht dargestellten) Innendrückers eine Innennuss 24 und mittels eines Außendrückers 26 (Figuren 5A und 6A) eine (nicht dargestellte) Außennuss betätigbar ist. Über ein geeignetes Getriebe wird der Riegel 16 zwischen seiner in der Figur 1A dargestellten vorgeschlossenen und seiner in den Figuren 3A und 5A dargestellten zurückgeschlossenen Stellungen mittels eines in einer Aufnahmeöffnung 28 sitzenden Schließzylinders bewegt. Das Getriebe greift an einem einen Fuß 30 bildenden nussfernen Ende 32 eines Schalthebels 34 an, wobei die Bewegung des Getriebes in eine vertikale Verschiebung des Schalthebels 34 übersetzt wird.

In der in der Figur 1A dargestellten Lage des Getriebes nimmt der Schalthebel 34 seine maximal untere Position ein. Aus Figur 2A ist erkennbar, dass der Schalthebel 34 aus zwei Hebelteilen 36 und 38 besteht, die an ihren einander zugewandten Enden 40 und 42 miteinander verhakt sind. Hierfür sind die Enden 40 und 42 C-förmig ausgebildet und weisen mit ihren Öffnungen aufeinander zu. Zwischen dem freien Ende 42 des Hebelteils 38 und der C-förmigen Öffnung des Hebelteils 36 befindet sich eine Druckfeder 44, die die beiden Hebelteile 36 und 38 voneinander weg drängt. Dadurch liegen die Enden 40 und 42, wie in der Figur 2A gezeigt, aneinander an.

Zum Einziehen der in Ausfahrrichtung federbelasteten Falle 14 dient eine Schlossnussmechanik, die über den Innendrücker und den Außendrücker 26, also über die Innennuss 24 und die Außennuss in bestimmter Weise aktivierbar ist bzw. aktiviert wird. Zwischen der Außen- und der Innennuss 24 befindet sich ein Nussmittenteil 46, welches einen sich von der Drückerachse 20 zur Falle 14 erstreckenden Arm 48 aufweist. Das Nussmittenteil 46 ist je nach Stellung des Schalthebels 34 und eines vom Schalthebel 34 in seine jeweilige Aus- bzw. Einkuppelstellung beaufschlagten Kupplungselements 50 mit dem Außendrücker 26 drehverbunden oder von diesem abgekuppelt.

Wesentlich ist nun, dass der Schalthebel 34 eine unterhalb der Drückerachse 20 liegende Kontaktfläche 52 aufweist, welche zwischen der Einkuppelstellung und der Auskuppelstellung des Schalthebels 34 einen am Nussmittenteil 46 befindlichen Bereich überfährt, und dass in diesem Bereich das Kupplungselement 50 zwischen Außennuss und Nussmittenteil 46 angeordnet ist. Hier ist das Kupplungselement 50 mit einer wesentlichen Komponente parallel zur vertikalen Bewegung des Schalthebels 34 verlagerbar. Das Kupplungselement 50 ragt bei, wie in der Figur 3A dargestelltem zurückgeschlossenem Riegel 16, in Richtung zur Außennuss seitlich über das Nussmittenteil 46 hinaus und in den Drehbereich eines Mitnehmers 54 der Außennuss hinein. Dieser Mitnehmer liegt hinter einem Mitnehmer 56 der Innennuss 24 und wird von diesem verdeckt (Figur 4A). In der Figur 6A ist der Außendrücker 26 betätigt und die Außennuss verdreht, so dass der Mitnehmer 54 der Außennuss hinter dem Mitnehmer 56 hervor tritt und sichtbar ist. Bei zurückgeschlossenem Riegel 16, was in der Figur 3A dargestellt ist, kann die Falle 14 also mittels des Innendrückers betätigt werden, da das Kupplungselement 50 den Mitnehmer 56 der Innennuss 24 mit dem Nussmittenteil 46 verbindet.

Wird in dieser Stellung des Riegels 16 der Außendrücker 26 betätigt, was in den Figuren 5A und 6A dargestellt ist, dann wird über den Mitnehmer 54 das Kupplungselement 50 von der Drückerachse 20 radial weg verlagert und verschiebt dabei das obere Hebelteil 38 vertikal nach unten, was aus Figur 6A deutlich erkennbar ist. Diese Verschiebebewegung führt aber nur das obere Hebelteil 38 aus, da es vom unteren Hebelteil 36 abgekoppelt ist. Die beiden freien Enden 40 und 42 entfernen sich voneinander und die Drückfeder 44 wird komprimiert. Die Kraft der Druckfeder 44 ist aber nicht so groß, dass das untere Hebelteil 36 das Getriebe verschiebt, verlagert oder beschädigt. Das untere Hebelteil 36 wird nach wie vor vom Getriebe abgestützt.

Mit dem Schließzylinder kann auch in dieser Lage der Außennuss der Riegel 16 problemlos vorgeschlossen werden, so dass der untere Hebelteil 36 die in den Figuren 1A und 2A dargestellte untere Position einnimmt.

Die Figuren 1B bis 6B und 7 bis 15 zeigen ein zweites Ausführungsbeispiel der Erfindung, bei dem gleiche oder gleich wirkende Bauteile mit den gleichen Bezugszeichen versehen sind. Nachfolgend wird lediglich auf die Unterschiede zum ersten Ausführungsbeispiel gemäß den Figuren 1A bis 6A eingegangen.

Zusätzlich ist im Schlosskasten 18 ein Halteteil 58 fixiert, in welches eine Druckfeder 60 integriert ist.

Diese Druckfeder 60 stützt sich am Halteteil 58 ab und greift mit ihrem anderen Ende am oberen Ende 40 des unteren Halteteils 36 an und drängt dieses nach unten. Von Vorteil ist bei diesem Ausführungsbeispiel, dass der untere Hebelteil 36 durchgehend ausgeführt werden kann.

## Patentansprüche

1. Einsteckschloss (10) mit einem Schlossgehäuse, einer außen liegenden Außennuss für einen Außendrücker (26) einer innen liegenden Innennuss (24) für einen Innendrücker und einem zwischen der Außennuss und der Innennuss (26) liegenden Nussmittenteil (46), welches je nach Stellung eines vom Schließbart eines zugehörigen Schließzylinders oder eines Riegels (16) beaufschlagten Schalthebels (34) und eines vom Schalthebel (34) beaufschlagten Kupplungselements (50) mit dem Außendrücker (26) ein- bzw. ausgekuppelt ist, wobei der Schalthebel (34) eine in Richtung der Drückerachse (20) verlagerbare Kontaktfläche (52) aufweist, welche zwischen einer Einkuppelstellung und einer Auskuppelstellung des Schalthebels (34) einen dem Nussmittenteil (46) benachbarten Bereich überfährt, und dass in diesem Bereich das bezüglich des Schalthebels (34) verlagerbare Kupplungselement (50) sitzt, das im Wesentlichen radial über das Nussmittenteil (46) hinaus in den Drehbereich eines Mitnehmers (54) der Außennuss hineinragt, wobei die Kontaktfläche (52) des Schalthebels (34) eine zur Drückerachse (20) im wesentlichen konzentrische Kontur aufweist, auf welcher bei eingekuppelter Stellung des Schalthebels (34) das Kupplungselement (50) bei jedem Drehwinkel des Nussmittenteils (46) mit der Außennuss im Eingriff bleibend gleitet, **dadurch gekennzeichnet, dass** der Schalthebel (34) einen ersten, nussnahen Hebelteil (38) und einen zweiten, nussfernen Hebelteil (36) aufweist und dass zwischen den beiden Hebelteilen (36 und 38) eine Druckfeder (44) angeordnet ist.

2. Einsteckschloss nach Anspruch 1, **dadurch gekennzeichnet, dass** die beiden Hebelteile (36 und 38) gegeneinander verschieblich gelagert sind.

3. Einsteckschloss nach einem der vorhergehenden Ansprüche, **dadurch gekennzeichnet, dass** die Druckfeder (44) die beiden Hebelteile (36 und 38) auseinander drängt.

4. Einsteckschloss nach einem der vorhergehenden Ansprüche, **dadurch gekennzeichnet, dass** die beiden Hebelteile (36 und 38) an den Längsseitenflächen ihrer einander zugewandten Enden (40 und 42) C-förmige Ausnehmungen aufweisen.

5. Einsteckschloss nach Anspruch 4, **dadurch gekennzeichnet, dass** die Öffnungen der C-förmigen Ausnehmungen einander zugewandt sind und dass die C-förmigen Ausnehmungen in Verschieberichtung des Schalthebels (36 und 38) versetzt zueinander sind.

6. Einsteckschloss nach Anspruch 4 oder 5, **dadurch gekennzeichnet, dass** die Öffnungen der C-förmigen Ausnehmungen ineinander greifen.

7. Einsteckschloss nach einem der Ansprüche 4 bis 6, **dadurch gekennzeichnet, dass** die C-förmigen Ausnehmungen jeweils einen Aufnahmezapfen aufweisen und die Aufnahmezapfen koaxial ausgerichtet und aufeinander zu gerichtet sind und Aufnahmelager für eine zwischen den beiden Hebelteilen (36 und 38) angeordnete Druckfeder (44) bilden.

## Claims

1. A mortise lock (10) having a lock housing, and having an exterior nut for an exterior handle (26), an interior nut (24) for an interior handle, and a nut middle part (46), which is situated between the exterior nut and the interior nut (24) and which is coupled and decoupled to the exterior handle (26) depending on the position of a switching lever (34) which is acted upon by the locking cam of an associated locking cylinder or a bolt (16), and of a coupling element (50) which is acted upon by the switching lever (34), whereby the switching lever (34) has a contact surface (52) that can move in the direction of the handle axis (20) and that travels over an area that is adjacent to the nut middle part (46) between a coupled position and a decoupled position of the switching lever (34), the coupling element (50) that can move with respect to the switching lever (34) being situated in this area and protruding essentially radially beyond the nut middle part (46) into the rotational range of a tappet (54) of the exterior nut, whereby the contact surface (52) of the switching lever (34) has a contour that is essentially concentric with respect to the handle axis (20), on which the coupling element (50) slides when the switching lever (34) is in the engaged position, while remaining engaged with the exterior nut at every rotational angle of the nut middle part (46), **characterized in that** the switching lever (34) has a first lever part (38) near the nut and a second lever part (36) away from the nut, and that a compression spring (44) is arranged between the two lever parts (36 and 38).

2. The mortise lock as recited in Claim 1, **characterized in that** the two lever parts (36 and 38) are supported so as to be able to move towards each other.

3. The mortise lock as recited in any of the preceding claims, **characterized in that** the compression spring (44) presses the two lever parts (36 and 38) away from each other.

4. The mortise lock as recited in any of the preceding claims, **characterized in that** the two lever parts (36 and 38) have C-shaped recesses on the longitudinal side surfaces of their ends (40 and 42), which face each other.

5. The mortise lock as recited in Claim 4, **characterized in that** the openings of the C- shaped recesses face each other and that the C- shaped recesses are offset one from the other in the displacement direction of the switching lever (36 and 38).

6. The mortise lock as recited in Claim 4 or 5, **characterized in that** the openings of the C- shaped recesses interlock.

7. The mortise lock as recited in any of Claims 4 to 6, **characterized in that** the C- shaped recesses each have a receiving pin, the receiving pins being coaxial and oriented towards each other, constituting receiving mounts for a compression spring (44) that is arranged between the two lever parts (36 and 38).

## Revendications

1. Serrure à mortaise (10) comprenant un boîtier de serrure, un fouillot extérieur situé à l'extérieur pour une poignée extérieure (26), un fouillot intérieur (24) situé à l'intérieur pour une poignée intérieure ainsi qu'une partie centrale de fouillot (46) qui est située entre ledit fouillot extérieur et ledit fouillot intérieur (24) et qui, selon la position d'un levier de commande (34) sollicité par le panneton d'un cylindre de serrure associé ou d'un pêne (16) ainsi que d'un élément de couplage (50) sollicité par le levier de commande (34), est embrayée avec ou bien désembrayée de ladite poignée extérieure (26), ledit levier de commande (34) présentant une surface de contact (52) qui est apte à être déplacée en direction de l'axe de poignée (20) et qui, entre une position d'embrayage et une position de désembrayage du levier de commande (34), passe sur une zone adjacente à ladite partie centrale de fouillot (46), et dans cette zone étant situé ledit élément de couplage (50) qui est déplaçable par rapport au levier de commande (34) et qui fait saillie pour l'essentiel radialement au-delà de ladite partie centrale de fouillot (46) dans la zone de rotation d'un entraîneur (54) du fouillot extérieur, la surface de contact (52) du levier de commande (34) présentant un contour pour l'essentiel concentrique par rapport à l'axe de poignée (20), sur lequel, en position embrayée du levier de commande (34), ledit élément de couplage (50) glisse en restant en prise avec le fouillot extérieur à chaque angle de rotation de la partie centrale de fouillot (46), **caractérisée par le fait que** ledit levier de commande (34) présente une première partie de levier (38) proche du fouillot et une deuxième partie de levier (36) éloignée du fouillot et qu'un ressort de pression (44) est disposé entre lesdites deux parties de levier (36 et 38).

2. Serrure à mortaise selon la revendication 1, **caractérisée par le fait que** les deux parties de levier (36 et 38) sont logées de manière à être déplaçables l'une par rapport à l'autre.

3. Serrure à mortaise selon l'une quelconque des revendications précédentes, **caractérisée par le fait que** ledit ressort de pression (44) écarte les deux parties de levier (36 et 38) l'une de l'autre.

4. Serrure à mortaise selon l'une quelconque des revendications précédentes, **caractérisée par le fait que** les deux parties de levier (36 et 38) présentent des évidements en C sur les faces latérales longitudinales de leurs extrémités (40 et 42) montrant l'une vers l'autre.

5. Serrure à mortaise selon la revendication 4, **caractérisée par le fait que** les ouvertures des évidements en C montrent l'une vers l'autre et que les évidements en C sont décalés l'un par rapport à l'autre dans la direction de translation du levier de commande (36 et 38).

6. Serrure à mortaise selon la revendication 4 ou 5, **caractérisée par le fait que** les ouvertures des évidements en C s'engagent l'une dans l'autre.

7. Serrure à mortaise selon l'une quelconque des revendications 4 à 6, **caractérisée par le fait que** les évidements en C présentent chacun un tenon de réception et que les tenons de réception sont orientés coaxialement et montrent l'un vers l'autre et forment des paliers de logement pour un ressort de pression (44) disposé entre les deux parties de levier (36 et 38).
